# EUROPÄISCHE PATENTSCHRIFT

(11) **EP 3 254 976 B1**
(45) Veröffentlichungstag und Bekanntmachung des Hinweises auf die Patenterteilung: **22.05.2019**
(21) Anmeldenummer: 17000898.1
(22) Anmeldetag: 26.05.2017
(51) Int. Cl.: B65B 29/00, B65B 43/04, B65B 51/06, B65B 61/06, B65B 61/20, B65B 65/00, B65B 1/02, B65B 7/02, B31B 70/00, B31B 50/81, B31B 70/81, A24F 23/04, B31B 160/10, B31B 155/00

(54) **VERFAHREN UND VORRICHTUNG ZUM HERSTELLEN VON BEUTELN**
DEVICE AND METHOD FOR MANUFACTURING BAGS
PROCÉDÉ ET DISPOSITIF DE FABRICATION DE SACHETS

(30) Priorität: 06.06.2016 DE 102016110421
(43) Veröffentlichungstag der Anmeldung: 13.12.2017
(73) Patentinhaber: Focke & Co. (GmbH & Co. KG), 27283 Verden (DE)
(72) Erfinder: LEIFHEIT, Axel, 27336 Häuslingen (DE); DOSE, Thomas, 25524 Itzehoe (DE); ENGEL, Gisbert, 27308 Kirchlinteln-Luttum (DE)
(74) Vertreter: Ellberg, Nils

(56) Entgegenhaltungen:
- EP-A1- 1 913 826
- EP-A1- 2 604 527
- NL-A- 8 701 152

## Beschreibung

Die Erfindung betrifft ein Verfahren zum Herstellen von (Tabak-)Beuteln. Ferner betrifft die Erfindung eine entsprechende Vorrichtung.

Verfahren und Vorrichtungen dieser Art sind aus der Praxis in unterschiedlichsten Varianten bekannt. Exemplarisch zeigt EP 2 604 527 A1 eine derartige Vorrichtung.

Eine Besonderheit im vorliegenden Fall ist darin zu sehen, dass neben dem eigentlichen Packungsinhalt auch noch eine Zugabe dem Beutel beigefügt ist. Dabei kann es sich beispielsweise um eine Gruppe von Zigarettenpapier handeln oder andere Gegenstände die für den Konsumenten hilfreich oder nützlich sind oder die aus anderen Gründen dem Beutel beigelegt werden. Dies ist auch aus EP 1 913 826 A1 bekannt.

In der Praxis ist es durchaus üblich, den zusätzlichen Gegenstand am Beutel zu befestigen, in der Regel mittels Klebstoff bzw. durch Verklebung. Denkbar sind natürlich auch andere Befestigungsformen. Die Verbindung muss nicht dauerhaft sein, sondern kann auch lösbar gestaltet sein, wenn es sich angesichts der Art des Gegenstands oder der beabsichtigten Verwendung anbietet. Der Einsatz von Leim erfordert jedoch eine wartungsintensive Leimversorgung. Zudem führen gesetzliche Vorschriften dazu, dass wegen immer größeren Warnhinwiesen (Gesundheitswarnungen) immer weniger Fläche des Beutels zur Anbringung von Beigaben zur Verfügung steht.

Hiervon ausgehend liegt der Erfindung die Aufgabe zu Grunde, alternative Verfahren und Vorrichtungen zur Herstellung von Beuteln zur Verfügung zu stellen.

Zur Lösung dieser Aufgabe weist ein erfindungsgemäßes Verfahren die Merkmale des Anspruchs 1 auf.

Gemäß einer bevorzugten Weiterbildung ist vorgesehen, dass der Gegenstand zwischen einer der Tasche zugewandten Innenseite der Beutellasche und einer der Beutellasche zugewandten Wandung der Tasche kraftschlüssig, insbesondere reibschlüssig, gehalten wird, insbesondere ohne dass ein Klebstoff zum Einsatz kommt.

Insbesondere kann dies derart erfolgen, dass mittels eines Zuführorgans jeweils ein Gegenstand einem Beutel zugeführt wird, wobei das Zuführorgan zwischen die einer der Tasche zugewandten Innenseite der Beutellasche und einer der Beutellasche zugewandten Wandung der Tasche in den Beutel seitlich eingeführt wird und der Gegenstand beim Zurückziehen des Zuführorgans an entsprechender Stelle abgesetzt wird.

Ein weitere Besonderheit kann darin bestehen, zusammen mit dem Zuführorgan ein Schieber in den Beutel einführbar ist, und dass der Schieber beim Zurückziehen des Zuführorgans aus dem Beutel den Gegenstand in der vorgesehenen Absetzposition hält und dass danach der Schieber aus dem Beutel zurückgezogen wird.

Gemäß einer bevorzugten Ausgestaltung ist vorgesehen, dass der Gegenstand wenigstens teilweise vom Zuführorgan umgeben oder umhüllt ist und das Zuführorgan in Zuführrichtung konvergierende Wandungen aufweist, die das Einführen des Zuführorgans in den Beutel erleichtern, und dass die Wandungen wenigstens teilweise bewegt werden, um zum Absetzen des Gegenstands im Beutel eine Öffnung zu schaffen, durch die der Gegenstand aus dem Zuführorgan ausgeschoben wird, insbesondere mittels des Schiebers. Vorzugsweise wird dabei der Gegenstand in der Absetzposition durch Druck von außen auf die Beutellasche im Bereich des Gegenstands gehalten.

Eine weitere Besonderheit kann darin bestehen, dass die Beutel mittels Unterdruck in den Aufnahmen des Förderers gehalten werden, und dass zum Einführen der Gegenstände der Unterdruck auf den jeweiligen Beutel verringert oder ausgeschaltet wird, und dass die Gegenstände wenigstens während dieser Zeit durch vorzugsweise flexible Führungsmittel in der Aufnahme gehalten werden.

Auch von Bedeutung ist eine bevorzugte Ausgestaltung, bei der die Beutel dem Förderer flach auf einem Förderband liegend zugeführt werden, wobei die Beutel einzeln nacheinander einer Aufnahme des oberhalb des Förderbands angeordneten Förderers zugeführt werden, und wobei die Gegenstände quer zur Förderrichtung der Beutel auf dem Förderer zugeführt und in die Beutel eingeschoben werden, und wobei die Beutel mit Gegenstand anschließend wieder auf dem Förderband abgelegt werden. Eine solche Ausgestaltung weist insbesondere den Vorteil auf, dass der Förderer auf einfache Weise in eine vorhandene Maschine zur Herstellung von Beuteln integriert werden kann.

Gemäß einer alternativen Lösung kann vorgesehen sein, dass zum Zuführen des Gegenstands die Beutellasche des Beutels von der Tasche beabstandet insbesondere abgehoben wird.

Eine erfindungsgemäße Vorrichtung weist die Merkmale des Anspruchs 10 auf.

Vorzugsweise kann vorgesehen sein, dass die Beutel jeweils in den Aufnahmen mittels Unterdruck gehalten werden, wobei der Unterdruck zum Zuführen der Gegenstände abschaltbar ist, und dass die Beutel bei abgeschaltetem Unterdruck durch außenseitig am Revolver angeordnete Führungen in den Aufnahmen gehalten werden.

Weiterhin kann vorgesehen sein, dass mittels der Führungen Druck auf die Außenseite der Beutellasche ausgeübt wird, derart, dass die Gegenstände zwischen der Beutellasche und der Tasche des Beutels in Ihrer Position gehalten sind, insbesondere beim Zurückziehen des Zuführorgans nach dem Absetzen des Gegenstands, vorzugsweise ohne Einsatz von Klebstoffen.

In einer bevorzugten Ausführungsform ist vorgesehen, dass wenigstens ein Gegenstand im Zuführorgan Aufnahme findet und das Zuführorgan entlang von Führungen seitlich in einen verschlossenen Beutel einführbar ist, und dass zusammen mit dem Zuführorgan ein Schieber in den Beutel einführbar ist, und dass der Schieber beim Zurückziehen des Zuführorgans aus dem Beutel den Gegenstand in der vorgesehenen Absetzposition hält.

Vorzugsweise ist in diesem Fall vorgesehen, dass das Zuführorgan in Zuführrichtung konvergierende Wandungen aufweist, die das Einführen des Zuführorgans in den Beutel erleichtern, und dass die Wandungen wenigstens teilweise bewegbar sind, um zum Absetzen des Gegenstands im Beutel eine Öffnung zu schaffen, durch die der Gegenstand aus dem Zuführorgan ausschiebbar ist, insbesondere mittels des Schiebers.

Gemäß einer alternativen Lösung kann vorgesehen sein, dass die Beutellasche zum Zuführen eines Gegenstands durch Greiforgane von der Tasche abhebbar ist, insbesondere durch mit Unterdruck arbeitende Greiforgane.

Bevorzugte Ausführungsbeispiele der Erfindung werden nachfolgend anhand der Zeichnung erläutert. In dieser zeigen:
- Fig. 1: einen Beutel für Tabak in schematischer räumlicher Darstellung,
- Fig. 2: eine Seitenansicht des Beutels entsprechend Pfeil II in Fig. 1,
- Fig. 3: eine weitere Ansicht des Beutels mit geöffneter Beutellasche,
- Fig. 4: eine schematische räumliche Darstellung eines Teils einer Vorrichtung zur Herstellung der Beutel,
- Fig. 5: eine Seitenansicht der Vorrichtung entsprechend Pfeil V in Fig. 4,
- Fig. 6: einen Vertikalschnitt durch die Vorrichtung entlang Schnittlinie VI - VI in Fig. 5,
- Fig. 7: einen Vertikalschnitt durch die Vorrichtung entlang Schnittlinie VII - VII in Fig. 5,
- Fig. 8: eine Einzelheit der Vorrichtung im Bereich VIII gemäß Fig. 5 in Position A des Revolvers,
- Fig. 9: eine Einzelheit der Vorrichtung im Bereich VIII gemäß Fig. 5 in Position B des Revolvers,
- Fig. 10: eine Einzelheit der Vorrichtung im Bereich VIII gemäß Fig. 5 in Position C des Revolvers,
- Fig. 11: eine Einzelheit der Vorrichtung im Bereich VIII gemäß Fig. 5 in Position D des Revolvers,
- Fig. 12: eine Einzelheit der Vorrichtung im Bereich VIII gemäß Fig. 5 in Position E des Revolvers,
- Fig. 13: einen Schnitt durch die Vorrichtung entlang Schnittlinie XIII - XIII in Fig. 11,
- Fig. 14: einen Schnitt durch die Vorrichtung entlang Schnittlinie XIV - XIV in Fig. 10,
- Fig. 15: eine Einzelheit der Vorrichtung im Bereich XV gemäß Fig. 11,
- Fig. 16: eine Einzelheit der Vorrichtung im Bereich XVI gemäß Fig. 6, und
- Fig. 17: eine alternative Lösung als eine Einzelheit der Vorrichtung im Bereich XVII gemäß Fig. 6,.

Die Erfindung wird nachfolgend anhand von Beuteln 10 zur Aufnahme von Tabak beschrieben. Die in Fig. gezeigten Beutel 10 sind aus dünnem Verpackungsmaterial, insbesondere (thermisch siegelbarer) Folie, gebildet.

Der Beutel 10 besteht aus einem einstückigen, hier rechteckigen, langgestreckten Zuschnitt, der aufgrund Umfaltung eines Schenkels eine Tasche 11 für den Packungsinhalt bildet, mit Vorderwand 12 und Rückwand 13. Diese aneinander liegenden Bereiche des Zuschnitts sind durch thermisches Schweißen oder Kleben miteinander verbunden, nämlich im Bereich von Seitennähten 14, 15. Eine Öffnung dient zum Befüllen der Tasche 11 und zur Entnahme des Inhalts. Die Öffnung ist zwischen Vorderwand 12 und Rückwand 13 gebildet, nämlich im Bereich eines oberen Endes der Vorderwand 12.

Die Rückwand 13 ist über die Öffnung hinaus verlängert und bildet eine Beutellasche 16. Diese wird bei gefüllter Tasche 11 um diese herumgewickelt, derart, dass ein Endbereich der Beutellasche 16 an der Rückwand 13 anliegt und mit dieser verbunden ist. Die Beutellasche 16 erstreckt sich bei geschlossenem Beutel 10 sowohl über eine Vorderseite 17 als auch eine Rückseite 18 des Beutels 10. Es versteht sich, dass auch kürzere Beutellaschen 16 im Rahmen der Erfindung denkbar sind, die sich beispielsweise nur über die Vorderseite 17 erstrecken. Weiterhin ist es denkbar, dass Vorderseite 17 und Rückseite 18 gegeneinander ausgetauscht sein können, ohne den Rahmen der Erfindung zu verlassen. Dies gilt selbstverständlich auch für die Variante mit kürzerer Beutellasche 16, die sich dann nur über die Rückseite 18 erstrecken würde. Insofern also im Rahmen der Erfindung auf Vorderseite 17 und Rückseite 18 Bezug genommen wird, gilt dies lediglich beispielhaft in Bezug auf die gezeigten Ausführungsbeispiele und ohne die Erfindung hierauf einzuschränken.

Der Beutel 10 ist mit vorzugsweise einem durch Klebung befestigten (separaten) Zuschnitt versehen. Bei dem in Fig. 1 bis 3 gezeigten Beispiel ist als Verschlussmittel des Beutels 10 ein Zuschnitt in Gestalt eines Tapes 19 am freien Rand der Beutellasche 16 - etwa mittig - angebracht. Das streifenförmige Verschlussmittel weist einseitig eine Beschichtung aus Dauerkleber auf und am freien Endbereich eine klebstofffreie Grifflasche 20.

Alternativ kann als Verschlussmittel auch ein Klettverschluss zum Einsatz kommen. Die hierfür erforderlichen Klettstreifen können einerseits in der Innenseite der Beutellasche 16 und andererseits an der Rückwand 13 der Tasche 11 angebracht sein.

Darüber hinaus sind am Beutel 10 Gesundheitshinweise (Health-Warnings) angebracht, beispielsweise im Bereich der Rückwand 13, der Innenseite der Beutellasche 16 sowie der Außenseite der Beutellasche 16. Bei den Gesundheitshinweisen handelt es sich um großflächige Bedruckungen entsprechend der jeweiligen gesetzlichen Anforderungen, beispielsweise eine Kombination aus textlichen Warnhinweisen sowie Bildern.

Ferner weist der Beutel einen Gegenstand 21 auf, der zwischen der Innenseite der Beutellasche 16 und der Tasche 11 bzw. deren Vorderwand 12 angeordnet ist. Eine Besonderheit besteht darin, dass der Gegenstand dort nicht befestigt ist, beispielsweise durch Klebung, sondern vielmehr reibschlüssig gehalten wird. Die Darstellung gemäß Fig. 3 ist daher im Grunde irreführend, denn der Gegenstand 21 würde bei geöffneter Beutellasche 16 nicht in der gezeigten Position verbleiben, sondern schlichtweg herunterfallen. Die Darstellung des Gegenstands 21 in Fig. 3 dient daher lediglich zu illustratorischen Zwecken, um die Lage des Gegenstands 21 am Beutel 10 zu zeigen.

Im gezeigten Ausführungsbeispiel ist der Gegenstand 21 im Wesentlichen mittig im Bereich der Vorderwand 12 der Tasche 11 angeordnet. Dies ist zwar eine bevorzugte Lage, jedoch ist die Erfindung nicht auf diese Position beschränkt. Vielmehr kann die Lage des Gegenstands 21 am Beutel 10 nach Bedarf variieren.

Bei dem Gegenstand 21 kann es sich beispielsweise um eine Zigarettenpapiergruppe handeln. Natürlich sind auch anderen Gegenstände 21 denkbar, insbesondere solche, die mit dem Konsum des Beutelinhalts in Verbindung stehen.

Der soweit in wesentlichen Teilen beschriebene Beutel 10 wird im Rahmen der Erfindung auf besondere Art und Weise hergestellt. Hierzu werden eine erfindungsgemäße Vorrichtung und ein entsprechendes Verfahren nachfolgend anhand der Fig. 4 bis 17 beschrieben:
Eine erste Besonderheit besteht darin, dass die Gegenstände 21 den Beuteln 10 zugeführt werden, nachdem jeweils die Tasche 11 des Beutels 10 befüllt und die Beutellasche 16 zum Verschließen des Beutels 10 um die Tasche 11 gewickelt wurde.

Die so vorbereiteten Beutel 10 werden auf einem Transportband 22 einem Förderer 23 zugeführt, in dessen Bereich die Gegenstände 21 den Beuteln 10 zugeführt werden. Danach werden die mit den Gegenständen 21 versehenen Beutel 10 auf dem Transportband 22 abgefördert. Das Transportband 22 ist Teil eines Förderers 24, der sich durchgehend unterhalb des Förderers 23 erstreckt.

Der Förderer 23 ist im vorliegenden Fall als Revolver ausgebildet, der mittels eines Servomotors 26 vorzugsweise taktweise drehend angetrieben wird. Auch die Zuführung der Beutel 10 auf dem Transportband 22 erfolgt vorzugsweise taktweise.

Dem Förderer 23 werden die Beutel 10 sowie die Gegenstände 23 einerseits über das Transportband 22 sowie andererseits über ein Magazin 27 für die Gegenstände 21 zugeführt. Die Lage der Gegenstände 21 auf dem Transportband 22 wird dabei mittels einer Lichtschranke 28 kontrolliert.

Die Beutel 10 werden flach liegend und mit Abstand zueinander auf einem Obertrum des Förderers 23 (Transportband 22) transportiert. Die Beutel 10 sind dabei mit ihrer Längserstreckung quer zur Transportrichtung weisend orientiert.

Der Förderer 23 weist über den Umfang verteilte Aufnahmen 29 für jeweils einen Beutel 10 auf, sowie hierzu korrespondierende Aufnahmen 30 für die Gegenstände 21. Die Aufnahmen 29 für die Beutel 10 sind in Art von Taschen am Umfang des Förderers 23 ausgebildet, in denen die Beutel 10 Aufnahme finden, sodass die Beutel 10 etwa außenseitig fluchtend mit dem Umfang des Förderers 23 angeordnet sind. Die Relativstellung der Beutel 10 auf dem Förderer 23 bzw. in den Aufnahmen 29 entspricht dabei der Ausrichtung der Beutel 10 auf dem Transportband 22.

Gehalten werden die Beutel 10 in den Aufnahmen 29 einerseits mittels Unterdruck, der über Saugorgane 31 ausgeübt wird. Die Saugorgane 31 sind in einem Boden der Aufnahmen 29 angeordnet, sodass sie auf eine großflächige Seitenfläche der Beutel 10 einwirken. Ferner werden die Beutel 10 mittels einer Außenführung 32 in den Aufnahmen 29 gehalten. Die Außenführung 32 ist im vorliegenden Ausführungsbeispiel durch mehrere (insbesondere drei) Riemen 33 gebildet, die mit Abstand zueinander und parallel zueinander sich entlang des Umfangs des Förderers 23 erstrecken. Lediglich im Bereich einer Zuführstation A für die Beutel 10 fehlt die Außenführung 32. Die Riemen 33 sind über Umlenkrollen 34 geführt, sodass die Riemen 33 jeweils als Endlosriemen ausgebildet sind, wobei die Riemen einerseits an der Außenseite des Förderers 23 anliegen und andererseits über die Umlenkrollen 34 mit Abstand zu dieser geführt sind.

Da der Förderer 23 unmittelbar oberhalb des Förderers 24 bzw. des Transportbandes 22 angeordnet ist, werden die Beutel 10 von unten in der Station A mittels eines Hochhebers 35 in die zugeordnete Aufnahme 29 zugeführt und dort mittels der Saugorgane 31 gehalten. Danach wird der Förderer 23 um einen Takt in die Station B gedreht. In Station B wird mittels eines Einstößers 36 jeweils ein Gegenstand 21 in eine zur Aufnahme 29 benachbarte Aufnahme 30 eingeschoben und dort vorzugsweise mittels Unterdruck über eine Vakuumkammer 37 gehalten.

Zum Einführen bzw. Einschieben der Gegenstände 21 in die Beutel 10 in den folgenden Stationen des Förderers 23 dient ein besonderes Zuführorgan 38, welches dazu ausgebildet ist jeweils einen Gegenstand 21 seitlich in einen Beutel 10 einzuführen. Hierzu ist das Zuführorgan 38 verschieblich an einer Führungsschiene 39 über einen Schlitten 40 gelagert. Ferner weist das Zuführorgan 38 eine Aufnahme 41 für einen Gegenstand 21 auf. Der Gegenstand 21 kann in der Aufnahme 41 durch eine der Aufnahme 41 zugeordnete Vakuumkammer 42 gehalten werden.

Auf dem zum Beutel 10 weisenden Ende ist das Zuführorgan 38 bzw. die Aufnahme 41 mit konvergierenden Wandungen 43, 44 versehen, die ein Einschieben des Zuführorgans 38 in den Beutel 10 erleichtern. Zudem ist im Zuführbereich eine Blasdüse 25 angeordnet, die dazu dient die Beutellasche 16 von der Tasche 11 abzuheben und so die Zufuhr des Gegenstands 21 zu vereinfachen.

Ferner arbeitet das Zuführorgan 38 mit einem Schieber 45 zusammen, der ebenfalls über einen Schlitten 46 entlang der Führungsschiene 39 verschieblich gelagert ist. Ein vorderes Ende 47 des Schiebers 45 befindet sich innerhalb der Aufnahme 41 und liegt rückseitig am Gegenstand 21 an. Das vordere Ende 47 des Schiebers 45 ist im Querschnitt L-förmig ausgebildet, um so den Gegenstand 21 unterseitig abzustützen. Die Zuführung des Gegenstands 21 in den Beutel 10 erfolgt im Detail wie folgt:

Fig. 9 zeigt in Station B des Förderers 23 den in der Aufnahme 29 befindlichen Beutel 10. Daneben wird mittels des Einstößers 36 ein Gegenstand 21 in die Aufnahme 41 des Zuführorgans 38 eingeschoben und dort über die Vakuumkammer 42 gehalten. Zudem wird der Schieber 45 seitlich gegen das zugewandte Ende des Gegenstands 21 bewegt und geringfügig in Richtung der Mündung des Zuführorgans 38 geschoben, sodass der Gegenstand 10 gegen Herausfallen gesichert ist. Ferner ragt das Zuführorgan 38 mit seinen konvergierenden Wandungen 43,44 geringfügig in den Zuführbereich des Beutels 10 hinein, sodass das Zuführorgan 38 mit den Wandungen 43, 44 beim Zuführen eines Beutels 10 zwischen die Beutellasche 16 und die Tasche 11 gerät.

Im nächsten Schritt wird das Zuführorgan 38 zusammen mit dem Schieber 45 weiter in die Aufnahme 29 bewegt, wobei das Zuführorgan 38 zwischen Tasche 11 und Beutellasche 16 eingeführt wird. Danach wird das Zuführorgan 38 entsprechend Fig. 11 bzw. Station D wieder aus dem Beutel 10 herausgezogen, wobei jedoch der Gegenstand 21 rückseitig weiterhin durch das Ende 47 des Schiebers 45 abgestützt und entsprechend im Beutel 10 gehalten wird. Dabei werden die Wandungen 43, 44 auseinanderbewegt bzw. auseinandergeschwenkt, damit der Gegenstand 21 auf diese Weise aus dem Zuführorgan 38 ausgeschoben werden kann bzw. vielmehr derart, dass das Zuführorgan 38 vom Gegenstand 21 abgezogen wird, welcher durch den Schieber 45 in seiner Position gehalten wird.

Danach werden Zuführorgan 38 und Schieber 45 gemeinsam gemäß Fig. 12 bzw. Station E in die Ausgangsstellung zurückgezogen.

Fig. 15 zeigt im Detail, wie beim Zurückziehen des Zuführorgans 38 der Gegenstand 21 einerseits rückseitig durch das Ende 47 des Schiebers 45 in Position gehalten wird. Andererseits wird der Gegenstand 21 durch die Außenführung 32 bzw. die einzelnen Riemen 33 desselben gehalten, nachdem bzw. soweit das Zuführorgan 38 zurückgezogen wurde. Die Wandungen 43, 44 im Endbereich des Zuführorgans 38 könne beispielsweise durch Federbleche gebildet sind, die durch den Gegenstand 21 auseinander bewegt werden können und sich danach durch die Rückstellkräfte wieder zusammenbewegen.

Eine weitere Besonderheit besteht darin, dass zum Einschieben des Zuführorgans 38 bzw. des Gegenstands 21 der über die Saugorgane 31 auf die Beutel 10 ausgeübte Unterdruck abgeschaltet wird. Die entsprechenden Winkelstellungen 48 des Förderers 23, in denen das Vakuum ausgeschaltet wird, sind in Fig. 6 gekennzeichnet. Also etwa zwischen der 9-Uhr-Stellung und der 2-Uhr Stellung des Förderers 23. In diesem Bereich werden die Beutel 10 nur mittels der Außenführung 32 in den Aufnahmen 29 gehalten. Diese Lösung weist insbesondere den Vorteil auf, dass das Einführorgan 38 leichter in den Beutel 10 eingeschoben werden kann, da die Beutellasche 16 nicht durch die Saugorgane 31 fixiert ist. Auf diese Weise ergibt sich ein gewisses "Spiel", welches das Einschieben des Einführorgans 38 erleichtert. Konkret ist dieses Spiel dadurch gegeben, dass die Beutellasche 16 ein wenig um die Tasche 10 herumgezogen werden kann, um Platz für das Einführorgan 38 zu schaffen (Fig. 16).

In Fig. 17 ist eine alternative Lösung zur Verwendung eines Einführorgans 38 mit bewegbaren Wandungen 43, 44 gezeigt. Gemäß dieser Lösung wird bei ausgeschaltetem Vakuum in der Aufnahme 29 die Beutellasche 16 nach außen, d.h. von der Tasche 11 abgehoben, um Platz für den Gegenstand 21 bzw. für das Einschieben des Gegenstands 21 zu schaffen. In Fig. 17 erfolgt das Abheben der Beutellasche 16 durch Saugorgane 49, die an Schwenkarmen 50 angeordnet sind. Durch randseitig an der Aufnahme 29 angeordnete Rollen 51 wird dabei der Beutel 10 in der Aufnahme 29 gehalten. Durch das Abheben der Beutellasche 16 von der Tasche 11 wird vermieden, dass der Gegenstand 21 beim Einschieben mit den Seitennähten 14 bzw. 15 des Beutels 10 oder der Seitenkante der Beutellasche 16 kollidiert.

**Bezugszeichenliste:**

| | | | |
|---|---|---|---|
| 10 | Beutel | 36 | Einstößer |
| 11 | Tasche | 37 | Vakuumkammer |
| 12 | Vorderwand | 38 | Zuführorgan |
| 13 | Rückwand | 39 | Führungsschiene |
| 14 | Seitennaht | 40 | Schlitten |
| 15 | Seitennaht | 41 | Aufnahme |
| 16 | Beutellasche | 42 | Vakuumkammer |
| 17 | Vorderseite | 43 | Wandung |
| 18 | Rückseite | 44 | Wandung |
| 19 | Tape | 45 | Schieber |
| 20 | Grifflasche | 46 | Schlitten |
| 21 | Gegenstand | 47 | Ende |
| 22 | Transportband | 48 | Winkelstellung |
| 23 | Förderer | 49 | Saugorgane |
| 24 | Förderer | 50 | Schwenkarm |
| 25 | Blasdüse | 51 | Rolle |
| 26 | Servomotor | A | Zuführstation |
| 27 | Magazin | | |
| 28 | Lichtschranke | | |
| 29 | Aufnahme | | |
| 30 | Aufnahme | | |
| 31 | Saugorgane | | |
| 32 | Außenführung | | |
| 33 | Riemen | | |
| 34 | Umlenkrolle | | |
| 35 | Hochheber | | |

## Patentansprüche

1. Verfahren zum Herstellen von Beuteln (10), wobei die Beutel (10) eine Tasche (11) zum Aufnehmen eines Beutelinhalts aufweisen, und wobei die Tasche (11) durch seitliche Nähte (14, 15) begrenzt ist, und wobei die Tasche (11) eine Öffnung zum Zuführen bzw. zum Entnehmen des Beutelinhalts aufweist, und wobei die Öffnung durch eine Beutellasche (16) des Beutels (10) verschließbar ist, und wobei am Beutel (10) wenigstens ein Verschlussmittel angebracht wird, insbesondere ein Tape (19), zum Fixieren der Beutellasche (16) in einer Schließstellung am Beutel (10), und wobei der Beutel (10) neben dem Beutelinhalt einen anderen Gegenstand (21) aufweist, insbesondere eine Zigarettenpapiergruppe, wobei der Gegenstand (21) zwischen einer Wandung (12, 13) der Tasche (11) und der Beutellasche (16) in den Beutel (10) eingeführt wird und dort gehalten wird, **dadurch gekennzeichnet, dass** der Gegenstand (21) nach dem Befüllen der Tasche (11) und dem Schließen der Beutellasche (16) dem Beutel (10) zugeführt wird, und wobei die Beutel (10) mit befüllter Tasche (11) und verschlossener Beutellasche (16) einem Förderer (23) zugeführt und in Aufnahmen (29) desselben positioniert werden, und dass während des Transports der befüllten und verschlossenen Beutel (10) auf dem Förderer (23) die Gegenstände (21) den Beuteln (10) zugeführt werden.

2. Verfahren nach Anspruch 1, **dadurch gekennzeichnet, dass** der Gegenstand (21) zwischen einer der Tasche (11) zugewandten Innenseite der Beutellasche (16) und einer der Beutellasche (16) zugewandten Wandung (12, 13) der Tasche (11) kraftschlüssig, insbesondere reibschlüssig, gehalten wird, insbesondere ohne dass ein Klebstoff zum Einsatz kommt.

3. Verfahren nach Anspruch 1, **dadurch gekennzeichnet, dass** mittels eines Zuführorgans (38) jeweils ein Gegenstand (21) einem Beutel (10) zugeführt wird, wobei das Zuführorgan (38) zwischen die einer der Tasche (11) zugewandten Innenseite der Beutellasche (16) und einer der Beutellasche (16) zugewandten Wandung (12, 13) der Tasche (11) in den Beutel (10) seitlich eingeführt wird und der Gegenstand (21) beim Zurückziehen des Zuführorgans (38) an entsprechender Stelle abgesetzt wird.

4. Verfahren nach Anspruch 5, **dadurch gekennzeichnet, dass** zusammen mit dem Zuführorgan (38) ein Schieber (45) in den Beutel (10) einführbar ist, und dass der Schieber (45) beim Zurückziehen des Zuführorgans (38) aus dem Beutel (10) den Gegenstand (21) in der vorgesehenen Absetzposition hält und dass danach der Schieber (45) aus dem Beutel (10) zurückgezogen wird.

5. Verfahren nach Anspruch 3 oder 4, **dadurch gekennzeichnet, dass** der Gegenstand (21) wenigstens teilweise vom Zuführorgan (38) umgeben oder umhüllt ist und das Zuführorgan (38) in Zuführrichtung konvergierende Wandungen (43, 44) aufweist, die das Einführen des Zuführorgans (38) in den Beutel (10) erleichtern, und dass die Wandungen (43, 44) wenigstens teilweise bewegt werden, um zum Absetzen des Gegenstands (21) im Beutel (10) eine Öffnung zu schaffen, durch die der Gegenstand (21) aus dem Zuführorgan (38) ausgeschoben wird, insbesondere mittels des Schiebers (45).

6. Verfahren nach Anspruch 4, **dadurch gekennzeichnet, dass** der Gegenstand (21) in der Absetzposition durch Druck von außen auf die Beutellasche (16) im Bereich des Gegenstands (21) gehalten wird.

7. Verfahren nach einem der vorhergehenden Ansprüche, **dadurch gekennzeichnet, dass** die Beutel (10) mittels Unterdruck in den Aufnahmen (29) des Förderers (23) gehalten werden, und dass zum Einführen der Gegenstände (21) der Unterdruck auf den jeweiligen Beutel (10) verringert oder ausgeschaltet wird, und dass die Gegenstände (21) wenigstens während dieser Zeit durch vorzugsweise flexible Führungsmittel (32, 33) in der Aufnahme (29) gehalten werden.

8. Verfahren nach einem der vorhergehenden Ansprüche, **dadurch gekennzeichnet, dass** die Beutel (10) dem Förderer (23) flach auf einem Förderband (22) liegend zugeführt werden, und dass die Beutel (10) einzeln nacheinander einer Aufnahme (29) des oberhalb des Förderbands (22) angeordneten Förderers (23) zugeführt werden, und dass die Gegenstände (21) quer zur Förderrichtung der Beutel (10) auf dem Förderband (22) zugeführt und in die Beutel (10) eingeschoben werden, und dass die Beutel (10) mit Gegenstand (21) anschließend wieder auf dem Förderband (22) abgelegt werden.

9. Verfahren nach Anspruch 1, **dadurch gekennzeichnet, dass** zum Zuführen des Gegenstands (21) die Beutellasche (16) des Beutels (10) von der Tasche (11) beabstandet insbesondere abgehoben wird.

10. Vorrichtung zum Herstellen von Beuteln (10), wobei die Vorrichtung einen Förderer (23) mit Aufnahmen (29) für jeweils einen befüllten und mit der Beutellasche (16) verschlossenen Beutel (10) aufweist, **dadurch gekennzeichnet, dass** ein Gegenstand (21) während des Transports des Beutels (10) auf dem Förderer (23) zwischen einer Wandung (12, 13) einer Tasche (11) und einer Beutellasche (16) des Beutels (10) in diesen einführbar ist, und dass der Förderer (23) als Revolver mit Aufnahmen (29) für jeweils einen verschlossenen Beutel (10) ausgebildet ist, und dass die Gegenstände (21) mittels eines dem Förderer (23) zugeordneten Zuführorgans (38) in den Beutel (10) einführbar sind, wobei das Zuführorgan (38) seitlich in den Beutel (10) einführbar ist, um den Gegenstand (21) zwischen einer Innenseite der verschlossenen Beutellasche (16) und einer der Beutellasche (16) zugewandten Wandung (12, 13) der Tasche (11) abzusetzen.

11. Vorrichtung nach Anspruch 10, **dadurch gekennzeichnet, dass** die Beutel (10) jeweils in den Aufnahmen (29) mittels Unterdruck gehalten werden können, wobei der Unterdruck zum Zuführen der Gegenstände (21) abschaltbar ist, und dass die Beutel (10) bei abgeschaltetem Unterdruck durch außenseitig am Förderer (23) angeordnete Führungen (32, 33) in den Aufnahmen (29) gehalten werden können.

12. Vorrichtung nach Anspruch 11, **dadurch gekennzeichnet, dass** mittels der Führungen (32, 33) Druck auf die Außenseite der Beutellasche (16) ausgeübt werden kann, derart, dass die Gegenstände (21) zwischen der Beutellasche (16) und der Tasche (11) des Beutels (10) in ihrer Position gehalten werden können, insbesondere beim Zurückziehen des Zuführorgans (38) nach dem Absetzen des Gegenstands (21), vorzugsweise ohne Einsatz von Klebstoffen.

13. Vorrichtung nach einem der vorhergehenden Ansprüche 10 bis 12, **dadurch gekennzeichnet, dass** wenigstens ein Gegenstand (21) im Zuführorgan (38) Aufnahme finden kann und das Zuführorgan (38) entlang von Führungen (39) seitlich in einen verschlossenen Beutel (10) einführbar ist, und dass zusammen mit dem Zuführorgan (38) ein Schieber (45) in den Beutel (10) einführbar ist, und dass der Schieber (45) beim Zurückziehen des Zuführorgans (38) aus dem Beutel (10) den Gegenstand (21) in der vorgesehenen Absetzposition halten kann.

14. Vorrichtung nach Anspruch 13, **dadurch gekennzeichnet, dass** das Zuführorgan (38) in Zuführrichtung konvergierende Wandungen (43, 44) aufweist, die das Einführen des Zuführorgans (38) in den Beutel (10) erleichtern, und dass die Wandungen (43, 44) wenigstens teilweise bewegbar sind, um zum Absetzen des Gegenstands (21) im Beutel (10) eine Öffnung zu schaffen, durch die der Gegenstand (21) aus dem Zuführorgan (38) ausschiebbar ist, insbesondere mittels des Schiebers (47).

15. Vorrichtung nach Anspruch 10, **dadurch gekennzeichnet, dass** die Beutellasche (16) zum Zuführen eines Gegenstands (21) durch Greiforgane (49) von der Tasche (11) abhebbar ist, insbesondere durch mit Unterdruck arbeitende Greiforgane (49).

## Claims

1. Method for producing bags (10), wherein the bags (10) have a pocket (11) for accommodating bag contents, and wherein the pocket (11) is delimited by lateral seams (14, 15), and wherein the pocket (11) has an opening into which to feed, and from which to remove, the bag contents, and wherein the opening can be closed by a flap (16) of the bag (10), and wherein at least one closure means, in particular a tape (19), is fitted on the bag (10) in order to fix the bag flap (16) in a closed position on the bag (10), and wherein, in addition to the bag contents, the bag (10) has another item (21), in particular a group of cigarette papers, wherein the item (21) is introduced into the bag (10) between a wall (12, 13) of the pocket (11) and the bag flap (16) and is retained there, **characterized in that** the item (21) is fed to the bag (10) once the pocket (11) has been filled and the bag flap (16) has been closed, and wherein the bags (10) with the pocket (11) filled, and the bag flap (16) closed, are fed to a conveyor (23) and positioned in accommodating means (29) of the same, and **in that**, while the filled and closed bags (10) are being transported on the conveyor (23), the items (21) are fed to the bags (10).

2. Method according to Claim 1, **characterized in that** the item (21) is retained in a force-fitting manner, in particular a frictionally fitting manner, in particular without use being made of an adhesive, between an inner side of the bag flap (16), said inner side being directed towards the pocket (11), and a wall (12, 13) of the pocket (11), said wall being directed towards the bag flap (16).

3. Method according to Claim 1, **characterized in that** a respective item (21) is fed to a bag (10) by means of a feed mechanism (38), wherein the feed mechanism (38) is introduced laterally into the bag (10) between the an inner side of the bag flap (16), said inner side being directed towards the pocket (11), and a wall (12, 13) of the pocket (11), said wall being directed towards the bag flap (16), and the item (21) is deposited at the appropriate location when the feed mechanism (38) is being drawn back.

4. Method according to Claim 5, **characterized in that** a slide (45) can be introduced into the bag (10) together with the feed mechanism (38), and **in that** the slide (45) retains the item (21) in the envisaged deposited position when the feed mechanism (38) is being drawn back out of the bag (10), and **in that**, thereafter, the slide (45) is drawn back out of the bag (10).

5. Method according to Claim 3 or 4, **characterized in that** the item (21) is enclosed or encased at least to some extent by the feed mechanism (38) and the feed mechanism (38) has walls (43, 44), which converge in the feed direction and facilitate the introduction of the feed mechanism (38) into the bag (10), and **in that** the walls (43, 44) are moved at least to some extent in order, for the purpose of depositing the item (21) in the bag (10), to create an opening through which the item (21) is pushed out of the feed mechanism (38), in particular by means of the slide (45).

6. Method according to Claim 4, **characterized in that** the item (21) is retained in the deposited position by virtue of pressure being applied to the bag flap (16), in the region of the item (21), from the outside.

7. Method according to one of the preceding claims, **characterized in that** the bags (10) are retained in the accommodating means (29) of the conveyor (23) by means of negative pressure, and **in that**, for the purpose of introducing the items (21), the negative pressure to which the respective bag (10) is subjected is reduced or switched off, and **in that** the items (21) are retained in the accommodating means (29), at least during this period of time, by preferably flexible guide means (32, 33).

8. Method according to one of the preceding claims, **characterized in that** the bags (10) are fed to the conveyor (23) in a state in which they lie flat on a conveyor belt (22), and **in that** the bags (10) are fed individually one after the other to an accommodating means (29) of the conveyor (23), which is arranged above the conveyor belt (22), and **in that** the items (21) are fed, and pushed into the bags (10), transversely to the direction in which the bags (10) are conveyed on the conveyor belt (22), and **in that** the bags (10) along with the item (21) are then set down again on the conveyor belt (22).

9. Method according to Claim 1, **characterized in that**, in order for the item (21) to be fed, the flap (16) of the bag (10) is spaced apart, in particular lifted off, from the pocket (11).

10. Apparatus for producing bags (10), wherein the apparatus has a conveyor (23) with accommodating means (29) for a respective bag (10) which has been filled and closed by the bag flap (16), **characterized in that**, while the bag (10) is being transported on the conveyor (23), an item (21) can be introduced into the bag (10) between a wall (12, 13) of a pocket (11) and a flap (16) of said bag (10), and **in that** the conveyor (23) is designed in the form of a turret with accommodating means (29) for a respective closed bag (10), and **in that** the items (21) can be introduced into the bag (10) by means of a feed mechanism (38), which is assigned to the conveyor (23), wherein the feed mechanism (38) can be introduced laterally into the bag (10) in order for the item (21) to be deposited between an inner side of the closed bag flap (16) and a wall (12, 13) of the pocket (11), said wall being directed towards the bag flap (16).

11. Apparatus according to Claim 10, **characterized in that** the bags (10) can each be retained in the accommodating means (29) by negative pressure, wherein the negative pressure can be switched off in order for the items (21) to be fed, and **in that**, with the negative pressure switched off, the bags (10) can be retained in the accommodating means (29) by guides (32, 33) arranged on the outside of the conveyor (23).

12. Apparatus according to Claim 11, **characterized in that** the guides (32, 33) can exert pressure on the outer side of the bag flap (16) such that the items (21) can be retained in their position between the bag flap (16) and the pocket (11) of the bag (10), in particular when the feed mechanism (38) is being drawn back once the item (21) has been deposited, preferably without use being made of adhesives.

13. Apparatus according to one of preceding Claims 10 to 12, **characterized in that** at least one item (21) can be accommodated in the feed mechanism (38), and the feed mechanism (38) can be introduced laterally into a closed bag (10) along guides (39), and **in that** a slide (45) can be introduced into the bag (10) together with the feed mechanism (38), and **in that** the slide (45) can retain the item (21) in the envisaged deposited position when the feed mechanism (38) is being drawn back out of the bag (10).

14. Apparatus according to Claim 13, **characterized in that** the feed mechanism (38) has walls (43, 44), which converge in the feed direction and facilitate the introduction of the feed mechanism (38) into the bag (10), and **in that** the walls (43, 44) can be moved at least to some extent in order, for the purpose of depositing the item (21) in the bag (10), to create an opening through which the item (21) can be pushed out of the feed mechanism (38), in particular by means of the slide (47).

15. Apparatus according to Claim 10, **characterized in that**, in order for an item (21) to be fed, the bag flap (16) can be lifted off from the pocket (11) by gripping mechanisms (49), in particular by gripping mechanisms (49) operating with negative pressure.

## Revendications

1. Procédé de fabrication de sachets (10), dans lequel les sachets (10) présentent une poche (11) destinée à recevoir un contenu de sachet, et dans lequel la poche (11) est limitée par des coutures latérales (14, 15), et dans lequel la poche (11) présente une ouverture pour introduire ou pour prélever le contenu du sachet, et dans lequel l'ouverture peut être fermée par une patte de sachet (16) du sachet (10), et dans lequel on applique sur le sachet (10) au moins un moyen de fermeture, en particulier une bande (19), pour fixer la patte de sachet (16) dans une position de fermeture sur le sachet (10), et dans lequel le sachet (10) présente un autre objet (21) en plus du contenu du sachet, en particulier un groupe de papier à cigarette, dans lequel on insère l'objet (21) dans le sachet (10) entre une paroi (12, 13) de la poche (11) et la patte de sachet (16) et on l'y maintient, **caractérisé en ce que** l'on ajoute l'objet (21) au sachet (10) après le remplissage de la poche (11) et la fermeture de la patte de sachet (16) et dans lequel on amène les sachets (10) avec la poche remplie (11) et la patte de sachet fermée (16) à un convoyeur (23) et on les positionne dans des logements (29) de celui-ci, et **en ce que** l'on ajoute les objets (21) aux sachets (10) pendant le transport des sachets remplis et fermés (10) sur le convoyeur (23).

2. Procédé selon la revendication 1, **caractérisé en ce que** l'on maintient l'objet (21) entre un côté intérieur de la patte de sachet (16) tourné vers la poche (11) et une paroi (12, 13) de la poche (11) tournée vers la patte de sachet (16) par adhérence, en particulier par friction, en particulier sans utiliser une colle.

3. Procédé selon la revendication 1, **caractérisé en ce que** l'on ajoute respectivement un objet (21) à un sachet (10) au moyen d'un organe d'ajout (38), dans lequel on introduit l'organe d'ajout (38) latéralement dans le sachet (10) entre le un côté intérieur de la patte de sachet (16) tourné vers la poche (11) et une paroi (12, 13) de la poche (11) tournée vers la patte de sachet (16) et on dépose l'objet (21) à l'endroit correspondant lors du retrait de l'organe d'ajout (38).

4. Procédé selon la revendication 5, **caractérisé en ce qu'**un coulisseau (45) peut être introduit dans le sachet (10) en même temps que l'organe d'ajout (38), et **en ce que** le coulisseau (45) maintient l'objet (21) dans la position de dépôt prévue lors du retrait de l'organe d'ajout (38) hors du sachet (10) et **en ce que** l'on retire ensuite le coulisseau (45) hors du sachet (10).

5. Procédé selon une revendication 3 ou 4, **caractérisé en ce que** l'objet (21) est entouré ou enveloppé au moins partiellement par l'organe d'ajout (38) et l'organe d'ajout (38) présente des parois (43, 44) qui convergent dans la direction d'ajout, qui facilitent l'introduction de l'organe d'ajout (38) dans le sachet (10), et **en ce que** l'on déplace au moins partiellement les parois (43, 44) de façon à créer, pour le dépôt de l'objet (21) dans le sachet (10), une ouverture à travers laquelle on expulse l'objet (21) hors de l'organe d'ajout (38), en particulier au moyen du coulisseau (45).

6. Procédé selon la revendication 4, **caractérisé en ce que** l'on maintient l'objet (21) dans la position de dépôt par une pression de l'extérieur sur la patte de sachet (16) dans la région de l'objet (21).

7. Procédé selon l'une quelconque des revendications précédentes, **caractérisé en ce que** l'on maintient les sachets (10) au moyen d'une dépression dans les logements (29) du convoyeur (23), et **en ce que** l'on diminue ou on suspend la dépression sur le sachet respectif (10) pour l'introduction des objets (21) et **en ce que** l'on maintient les objets (21) dans le logement (29) au moins pendant ce temps par des moyens de guidage (32, 33) de préférence flexibles.

8. Procédé selon l'une quelconque des revendications précédentes, **caractérisé en ce que** l'on ajoute les sachets (10) au convoyeur (23) en position couchée à plat sur une bande transporteuse (22), et **en ce que** l'on ajoute les sachets (10) individuellement l'un après l'autre à un logement (29) du convoyeur (23) disposé au-dessus de la bande transporteuse (22), et **en ce que** l'on ajoute les objets (21) et on les glisse dans les sachets (10) transversalement à la direction de transport des sachets (10) sur la bande transporteuse (22), et **en ce que** l'on dépose ensuite de nouveau les sachets (10) avec un objet (21) sur la bande transporteuse (22).

9. Procédé selon la revendication 1, **caractérisé en ce que** pour l'ajout des objets (21) on écarte, en particulier on soulève, la patte de sachet (16) du sachet (10) de la poche (11).

10. Dispositif de fabrication de sachets (10), dans lequel le dispositif présente un convoyeur (23) avec des logements (29) destinés respectivement à un sachet (10) rempli et fermé avec la patte de sachet (16), **caractérisé en ce qu'**un objet (21) peut être introduit dans le sachet (10) entre une paroi (12, 13) d'une poche (11) et une patte de sachet (16) du sachet (10) pendant le transport du sachet (10) sur le convoyeur (23), et **en ce que** le convoyeur (23) est formé par un carrousel avec des logements (29) destinés respectivement à un sachet fermé (10) et **en ce que** les objets (21) peuvent être introduits dans le sachet (10) au moyen d'un organe d'ajout (38) associé au convoyeur (23), dans lequel l'organe d'ajout (38) peut être introduit latéralement dans le sachet (10), afin de déposer l'objet (21) entre un côté intérieur de la patte de sachet fermée (16) et une paroi (12, 13) de la poche (11) tournée vers la patte de sachet (16).

11. Dispositif selon la revendication 10, **caractérisé en ce que** les sachets (10) peuvent être maintenus respectivement dans les logements (29) au moyen d'une dépression, dans lequel la dépression peut être suspendue pour l'ajout des objets (21), et **en ce que** les sachets (10) peuvent être maintenus dans les logements (29), lorsque la dépression est suspendue, par des moyens de guidage (32, 33) disposés extérieurement sur le convoyeur (23).

12. Dispositif selon la revendication 11, **caractérisé en ce qu'**une pression peut être exercée au moyen des guidages (32, 33) sur le côté extérieur de la patte de sachet (16), de telle manière que les objets (21) puissent être maintenus dans leur position entre la patte de sachet (16) et la poche (11) du sachet (10), en particulier lors du retrait de l'organe d'ajout (38) après le dépôt de l'objet (21), de préférence sans utilisation de colles.

13. Dispositif selon l'une quelconque des revendications 10 à 12, **caractérisé en ce qu'**au moins un objet (21) peut trouver un logement dans l'organe d'ajout (38) et l'organe d'ajout (38) peut être introduit le long de guidages (39) latéralement dans un sachet fermé (10), et **en ce qu'**un coulisseau (45) peut être introduit dans le sachet (10) en même temps que l'organe d'ajout (38), et **en ce que** le coulisseau (45) peut maintenir l'objet (21) dans la position de dépôt prévue lors du retrait de l'organe d'ajout (38) hors du sachet (10).

14. Dispositif selon la revendication 13, **caractérisé en ce que** l'organe d'ajout (38) présente des parois (43, 44) qui convergent dans la direction d'ajout, qui facilitent l'introduction de l'organe d'ajout (38) dans le sachet (10), et **en ce que** les parois (43, 44) sont au moins en partie déplaçables, afin de créer une ouverture pour le dépôt de l'objet (21) dans le sachet (10), à travers laquelle l'objet (21) peut être expulsé hors de l'organe d'ajout (38), en particulier au moyen du coulisseau (47).

15. Dispositif selon la revendication 10, **caractérisé en ce que** la patte de sachet (16) peut être soulevée de la poche (11) au moyen d'organes de préhension (49) pour l'ajout de l'objet (21), en particulier au moyen d'organes de préhension (49) opérant par dépression.
